# FASCICULE DE BREVET EUROPEEN

(11) **EP 0 065 911 B1**
(45) Date de publication et mention de la délivrance du brevet: **23.01.1985**
(21) Numéro de dépôt: 82400880.9
(22) Date de dépôt: 11.05.1982
(51) Int. Cl.: H04R 23/00

(54) **Transducteur électro-acoustique à émission d'ions**
Ionenemittierender elektro-akustischer Wandler
Ionic electro-acoustic transducer

(30) Priorité: 21.05.1981 FR 8110386
(43) Date de publication de la demande: 01.12.1982
(73) Titulaire: Bondar, Henri, F-13300 Salon de Provence (FR)
(72) Inventeur: Bondar, Henri, F-13300 Salon de Provence (FR)
(74) Mandataire: Bonnetat, Christian

## Description

La présente invention concerne un transducteur électroacoustique du type comportant des éléments à extrémité acérée, tels que pointes ou arêtes, susceptibles d'émettre des ions lorsqu'ils sont portés à des potentiels électriques suffisamment élevés, et des moyens pour moduler le potentiel appliqué auxdits éléments par une tension alternative de fréquence acoustique ou des moyens pour recueillir une tension à basse fréquence lorsqu'on applique des ondes acoustiques sur le plasma d'ions engendré par lesdites extrémités.

Par le document US A-3476887, on connaït déjà un transducteur électro-acoustique pouvant être défini comme comportant des éléments à extrémité acérée, tels que pointes, arêtes ou filaments susceptibles d'émettre des ions lorsqu'ils sont portés à des potentiels électriques suffisamment élevés et des moyens pour moduler le potentiel appliqué auxdits éléments par une tension alternative de fréquence acoustique.

Pour une pointe déterminée, lorsque la valeur du potentiel électrique dépasse un seuil, il y a ionisation des molécules d l'air, notamment des molécules d'oxygène. La pointe devient ionisante par effet de champ.

Les ions créés par la pointe sont de même signe que cette dernière et ils sont donc repoussés par celle-ci, quel que soit le signe de la tension.

Le Demandeur a trouvé que, pour que l'activité ionisante des pointes soit maximale, c'est-à-dire pour que la quantité d'ions créée par une pointe soit la plus élevée possible, il était nécessaire d'évacuer les ions qui sont créés au voisinage d'une pointe, sinon le potentiel de l'air qui enveloppe la pointe s'élève et il tend à prendre une valeur proche de celui de la pointe, ce qui diminue le champ électrique et l'émission d'ions.

L'objet de la présente invention est d'obtenir, pour un transducteur électro-acoustique du type décrit ci-dessus, un rendement élevé, c'est-à-dire une évacuation satisfaisante des ions au fur et à mesure de leur formation.

A cette fin, selon l'invention, un transducteur électro acoustique du type comportant des éléments à extrémité acérée, tels que pointes ou arêtes, susceptibles d'émettre des ions lorsqu'ils sont portés à des potentiels électriques suffisamment élevés, et des moyens pour moduler le potentiel appliqué auxdits éléments par une tension alternative de fréquence acoustique ou des moyens pour recueillir une tension à basse fréquence lorsqu'on applique des ondes acoustiques sur le plasma d'ions engendré par lesdites extrémités, est caractérisé en ce que lesdits éléments forment une pluralité d'ensembles allongés, rectilignes ou courbes, disposés côte à côte parallèlement les uns aux autres avec leurs extrémités acérées toutes dirigées du même côte et alternativement reliés à des potentiels de signes opposés.

Ainsi, grâce à cette structure, qui ne comporte pas de contreplaque, on ménage des espaces libres entre lesdits ensembles, de sorte que la formation du plasma entraïne dans lesdits espaces libres un courant d'air, dirigé de la base des ensembles vers leurs pointes acérées et favorisant par entraïnement l'évacuation des ions formés.

Par ailleurs, selon une autre caractéristique de l'invention, entre deux ensembles consécutifs reliés à des potentiels de signes opposés, est intercalé un écran isolant faisant saillie au-delà des extrémités acérées desdits ensembles. De tels écrans isolants ont non seulement pour objet d'augmenter la tension de claquage entre ensembles voisins, mais encore, d'une part, de canaliser l'écoulement de l'air et, d'autre part, d'éviter la formation de tourbillons.

De préférence, la portion de l'écran isolant en saillie par rapport auxdites arêtes acérées a une longueur du même ordre de grandeur que l'écartement entre lesdits ensembles consécutifs.

Avantageusement, lorsque les éléments acérés sont des pointes, chacun desdits ensembles forme un peigne. Lesdits ensembles peuvent former des cercles concentriques.

Dans un mode avantageux de réalisation, lesdits moyens de modulation comportent un redresseur qui est connecté sur le secondaire d'un transformateur très haute tension dont le primaire est alimenté par un amplificateur H. F., lui-même alimenté par un oscillateur et la tension H. F. est modulée par une tension B. F. délivrée par un amplificateur B. F.

L'invention a pour résultat de nouveaux transducteurs électro-acoustiques qui peuvent être utilisés comme haut-parleurs et comme générateurs d'ultrasons ou d'infrasons et inversement comme microphones ou hydrophones.

Les haut-parleurs selon l'invention ont une bande passante très étendue, allant des infrasons aux ultrasons.

Ils présentent une bonne linéarité dans une plage étendue d'amplitude des signaux. Ils permettent d'obtenir des sons très purs et peuvent équiper des chaïnes à haute fidélité. Les distorsions harmoniques et les écarts de phase des transducteurs selon l'invention sont très faibles. Toutes les distorsions et autres défauts dus aux déformations transversales des membranes de haut-parleur sont supprimés.

Les haut-parleurs selon l'invention peuvent être construits avec formes et des dimensions très diverses. Notamment, on peut construire des haut-parleurs extra-plats et des haut-parleurs de grande surface, sans aucune des limitations imposées habituellement par les membranes.

Par rapport aux haut-parleurs à plasma déjà connus, les transducteurs selon l'invention présentent des avantages grâce à l'utilisation de deux groupes de pointes de polarités opposées. De plus, dans les transducteurs selon l'invention les ions de polarité opposée se recombinent et ne créent par des charges électriques dans le voisinage.

La description suivante se réfère aux dessins annexés qui représentent, sans aucun caractère limitatif, des exemples de réalisation de haut-parleurs ou de transducteurs électro-acoustiques selon l'invention.
La figure 1 est une vue en perspective partielle d'un haut-parleur selon l'invention.
La figure 2 est une coupe transversale selon II-II de la figure 1.
La figure 3 est une vue de face d'une variante de réalisation d'un haut-parleurs selon l'invén- tion.
La figure 4 est un schéma d'un mode de réalisation des circuits et composants électroniques alimentant un haut-parleur selon l'invehtion.

L'invention a pour objet, de façon générale, des transducteurs électro-acoustiques destinés à convertir des tensions alternatives basse fréquence en ondes acoustiques qui peuvent être des ondes sonores, des ultra-sons ou des infrasons.

Dans la suite de l'exposé, on décrira plus particulièrement des haut-parleurs, mais il est précisé que ce choix n'exclue pas les applications dans le domaine de la production d'ondes acoustiques ultra-sonores ou infra-sonorés.

Les transducteurs selon J'invention sont réversibles, c'est-à-dire que s'ils reçoivent des ondes acoustiques, ils peuvent les vonvertir en signaux électriques et l'invention s'applique également aux transducteurs récepteurs d'ondes acoustiques tels que les microphones et les hydrophones.

La figure 1 est une vue ein perspective partielle d'un haut-parleur selon l'invention. Celui-ci comporte des rangées de pointes 1a, 1b. On appelle pointe des corps présentant une extrémité suffisamment aigue ou une arête suffisamment acérée pour donner naissance, par un effet de champ électrique, à une ionisation d'un gaz dans lequel des pointes sont placées, lequel gaz est par exemple l'air ambiant.

Par exemple, les pointes 1 peuvent être des épingles ou des aiguilles ou des lames en acier inoxydable ou en tout autre métal, qui doit être, de préférence, inoxydable, pour éviter une usure trop rapide.

Dans l'exemple représenté, toutes les pointes 1a, 1b sont parallèles et toutes les extrémitës sont situées dans un même plan. Il est précisé que les extrémités des pointes pourraient être également disposées sur une surface courbe pour améliorer la directivité des ondes acoustiques.

Dans l'exemple selon la figure 1, toutes les pointes d'une même rangée sont reliées entre elles par leur base et forment des peignes 2a, 2b .. 2n.

L'écartement entre pointes d'une même rangée est par exemple de l'ordre de quelques mili- mètres. Cependant, il est précisé que les rangées de pointes, notamment les rangées de pointes de polarité positive, peuvent être continues et être remplacées par des laines minces, du type lame de rasoir, ayant un bord supérieur acéré, ou par des filaments très fins qui produisent également une ionisation des gaz par effet de champ électrique.

La figure 1 représente en 3, une source de tension, par exemple une source de tension continue de l'ordre de la dizaine de millers de volts.

Les peignes successifs 2a, 2b ... 2n, sont connectés les uns à la borne négative et les autres à la borne positive de la source 3, de sorte que les pointes de chaque rangée sont portées à un même potentiel et que les pointes de deux rangées voisines sont portées à des potentiels opposés.

On désignera par la, le.groupe de pointes de polarité positive et par 1 b le groupe de pointes de polarité négative.

Les potentiels par rapport au potentiel du gaz ambiant, sont suffisamment élevés pour que les pointes rendues ionisantes par effet de champ électrique. Le potentiel d'ionisation dépend de la nature, de la pression et de la température du gaz ambiant et du rayon de courbure de l'extrémité des pointes. Par exemple, si l'on utilise comme pointes des épingles de couturière en acier, placées dans l'air, on obtient une ionisation de l'air en utilisant une source 3 qui délivre une tension continue de l'ordre de 10.000 V.

Bien entendu, il faut que la tension d'ionisation reste inférieure à la tension de claquage entre pointes de polarité opposée, qui dépend de la distance d entre rangées de pointes. Pour un écartement d de 1 cm entre rangées de pointes placées dans l'air sec, la tension de claquage est de l'ordre de 30.000 V.

Les pointes positives ou négatives donnent naissance à des ions de même signe qui sont repoussés par les pointes et qui forment en avant de celle-ci un plasma d'ions positifs et négatifs.

Grâce à l'utilisation de pointes de polarité opposée, les ions de polarité opposée se recombinent lorsqu'ils se rencontrent et on évite l'accumulation d'ions à une certaine distance des pointes.

La figure 1 représente, en outre, des écrans isolants 4 qui sont intercalés entre les rangées de pointes de polarité opposée. Les écrans 4 sont composés par exemple de plaques en matière plastique isolante.

De préférence, l'écran est revêtu d'une couche mince d'un matériau ayant des propriétés électriques voisines de celles de l'air, par exemple d'une couche de résine polymérisable, qui évite une accumulation de charge contre les parois de l'écran.

Les écrans 4 ont une longueur supérieure à celle des pointes 1, de telle sorte qu'ils dépassent légèrement au-delà des extrémités de celle-ci.

La figure 2 représente une coupe transversale selon II-II de la figure 1. On voit sur cette figure que les écrans 4 dépassent d'une longueur h au delà du plan des pointes 1. La longueur h peut être comprise entre une limite inférieure voisine de zéro et une limite supérieure qui est de l'ordre de quelques fois la distance d entre pointes voisines de polarité opposée. Par exemple h est de l'ordre de d.

On a représenté schématiquement sur la figure 2 le plasma d'ions positifs et négatifs qui s'étend jusqu'à une limite P représentée en pointillés au delà de laquelle les ions de signe opposé sont presque tous recombinés.

La présence d'un écran isolant 4 entre les pointes de polarité opposée permet d'utiliser une tension d'ionisation plus élevée sans claquage de l'air, et permet donc d'obtenir un plasma plus dense. Toutefois, la tension d'ionisation reste limitée par la tension de claquage de l'isolant ainsi que par des phénomènes électrostatiques tels que la production d'aigrettes ou de microdécharges.

Sur un prototype composé d'aiguilles de couture en acier la distance d entre rangées de pointes de polarité opposée est de l'ordre de 5 mm. Toutefois, en utilisant des pointes plus effilées, ayant un rayon de courbure de l'ordre de quelques microns, comme les pointes qui sont utilisées dans les canons à électrons ou à ions, il est possible d'utiliser une tension d'ionisation plus faible et de rapprocher les rangées de pointes de polarité opposée en plaçant celles-ci à une distance de l'ordre du millimètre, ce qui permet d'obtenir un plasma plus dense.

La source de tension 3 représentée sur les figures 1 et 2 est une source de tension continue destinée à créer le plasma d'ions.

Pour produire des ondes acoustiques, on superpose à la tension d'ionisation, une tension de modulation B. F. qui reproduit analogiquement des ondes acoustiques. Cette tension de modulation fait varier le potentiel des pointes de façon périodique et cette variation de potentiel communique au plasma d'ions des oscillations qui créent dans le gaz ambiant des acoustiques qui reproduisent analogiquement la tension périodique de modulation.

Les mouvements de plasma et les variations de pression sont obtenus par collision des ions sur les molécules. Il y a un transfert d'énergie cinétique entre les ions accélérés et les molécules d'air.

Inversement si, après avoir appliqué sur les pointes la tension d'ionisation, on provoque par des ondes acoustiques des vibrations de l'air qui se transmettent au plasma, les déplacements du plasma entraînent une modification du champ électrique et de la tension des pointes et on obtient une modulation de la tension d'ionisation, de sorte qu'un dispositif électro-acoustique selon la figure 1 est réversible et il peut servir de haut-parleur ou inversement de microphone.

Les figures 1 et 2 représentent un mode de réalisation préférential dans lequel la tension d'ionisation fournie par la source 3 est une tension continue. Il est précisé que la tension d'ionisation peut être une tension unidirectionnelle discontinue à haute fréquence. Cependant, on obtient les meilleurs résultats en utilisant une tension d'ionisation continue.

La figure 3 représente une vue de face d'un autre mode de réalisation d'un transducteur selon l'invention, dans lequel les pointes 1 a, 1 b sont disposées sur des cercles concentriques et sont séparées par des écrans isolant concentriques4.

Il est précisé qu'il n'est pas nécessaire que le nombre de pointes le même pour les deux polarités. Avantageusement, l'écart entre pointes positives est plus faible que l'écart entre pointes négatives.

Les pointes et les écrans qui les séparent peuvent être disposés suivant des configurations va riées par exemple suivant des lignes courbes ou sinueuses ou encore en quinconce ou en zig-zag.

La figure 4 est un schéma d'un mode de réalisation des circuits et composants électroniques alimentant un haut-parleur selon l'invention.

Ces circuits comportent un oscillateur haute fréquence 5, par exemple un multivibrateur bis- table qui émet par exemple une tension ayant une fréquence de l'ordre de la containe de KHz.

La sortie de l'oscillateur 5 est connectée sur un amplificateur de puissance haute fréquence 6 qui délivre une tension de quelques dizaines de volts. La sortie de l'amplificateur 6 est connectée sur un modulateur il dont la sortie est connectée sur le primaire d'un transformateur 7 qui délivre au secondaire une très haute tension modulée, de l'ordre de 10.000 à 20.000 volts. La très haute tension est redressée par un redresseur qui est représenté sous une forme schématisée par des diodes 8a, 8b.

La borne de sortie positive du redresseur est connectée en parallèle sur les rangées de pointes 1 a du haut-parleur, tandis que la borne négative du redresseur est connectée en parallèle sur les rangées de pointes 1b du haut-parleur.

Les pointes 1 a et 1 sont ainsi partées à un potentiel continu qui provoque la création d'un plasma d'ions en avant des pointes.

La borne 9 représente l'entrée des signaux B. F. qui représentent analogiquement des sons et qui proviennent par exemple d'un microphone, d'une antenne réceptrice, d'un bras de lecture, d'un tourne-disque, d'une tête de lecture d'un magnétophone etc...

Le repère 10 représente un amplificateur B. F. et le repère 11 und modulateur que mélange 1 a B. F. à la B. F. à la H. F., de sorte que les pointes 1 a et 1 b sont soumises à une tension d'ionisation continue qui est modulée par une tension B. F.

Le redresseur 8a, 8b comporte des moyens de filtrage passe-bas, qui arrêtent la haute fréquence et laissent passer la basse fréquence.

Les pointes de polarité opposées séparées par des écrans isolants forment des capacités qui filtrent les signaux à très haute fréquence.

L'amplificateur de puissance H. F. 6 peut fonctionner en commutation afin de limiter la dissipation de chaleur.

Le schéma selon la figure 4 comporte une boucle de contre-réaction 12 qui relie le secondaire du transformateur 7 à l'amplificateur B. F. Cette contre-réaction permet de corriger la distorsion due à la non linéarité du modulateur 11 et du transformateurT. H. T. 7.

Bien entendu, les circuits électroniques uti lisés peuvent présenter une configuration différente de celle de la figure 4 qui n'est donnée qu'à titre d'exemple.

Par exemple, la modulation B. F. peut être appliquée directement sur la tension continue à la sortie du redresseur 8a, 8b.

Les transducteurs selon l'invention peuvent remplacer avantageusement les haut-parleurs connus, dans le domaine de la haute fidélité. Les sons obtenus sont des sons très purs. Les écarts de phase selon les fréquences et les phénomènes de distorsion harmonique sont très réduits.

Comparés aux haut-parleurs à membrane connus, les haut-parleurs selon l'invention présentent l'avantage d'une bande passante très étendue, allant des infrasons aux ultrasons avec une courbe de réponse en fonction de la fréquence très plate.

Les distorsions dues aux déformations non linéaires de la membrane sont supprimées. La puissance acoustique rayonnée par unité de surface est supérieure dans les sons graves car les haut-parleurs selon l'invention sont équivalents à des haut-parleurs dont la membrane aurait une course très importante.

Les haut-parleurs selon l'invention peuvent présenter des formes très diverses selon les applications. Ils permettent de construire des haut-parleurs extra plats, des haut-parleurs de très grande surface, des haut-parleurs de très petite surface à forte puissance, des haut-parteur-s directifs etc...

Les transducteurs selon l'invention peuvent servir également de générateurs d'ultrasons ou d'infrasons.

On peut les utiliser notamment pour construire des antennes émettrices d'ultrasons dans l'eau. Dans ce cas, les pointes sont placées dans un boîtier rempli de gaz qui est isolé de l'eau par une membrane déformable qui transmet à l'eau les ondes ultrasonores qui sont communiquées au gaz par le plasma d'ions.

Inversement, des transducteurs selon l'invention peuvent également être utilisés comme hydrophones.

Il est avantageux de prévoir des résistances (non représentées) en série avec les pointes, de façon à supprimer l'éventualité d'amorçage d'arcs. De plus, les plaquettes 4 peuvent présenter des profils avantageux au point de vue aérodynamique pour les mouvements du plasma.

## Revendications

1. Transducteur électro-acoustique du type comportant des éléments à extrémité acérée, tels que pointes ou arêtes, susceptibles d'émettre des ions lorsqu'ils sont portés à des potentiels électriques suffisamment élevés, et des moyens pour moduler le potentiel appliqué auxdits éléments par une tension alternative de fré quence acoustique ou des moyens pour recueillir une tension à basse fréquence lorqu'on applique des ondes accoustiques sur le plasma d'ions en gendré par lesdites extrémités, caractérisé en ce que lesdits éléments (1a, 1b) forment une pluralité d'ensembles (2a, 2b) allongés, rectilignes ou courbes, disposés côte parallèlement les uns aux autres avec leurs extrémités acérées toutes dirigées du même côté et alternativement reliés à des potentiels de signes opposés.

2. Transducteur électro-acoustique selon la revendication 1, caractérisé en ce que, entre deux ensembles (2a, 2b) consécutifs reliés à des potentials de signes opposés, est intercalé un écran isolant (4) faisant saillie au-delà des extrémités acérées desdits ensembles.

3. Transducteur électro-acoustique selon la revendication 2, caractérisé en ce que la portion de l'écran isolant (4) en saillie par rapport auxdites arêtes acérées a une longueur h du même ordre de grandeur que l'écartement d entre lesdits ensembles consécutifs.

4. Transducteur selon l'une quelconque des revendications 1 à 3, dans lequel les éléments acérés sont des pointes, caractérisé en ce que chacun desdits ensembles forme un peigne (2a, 2b, ... 2n).

5. Transducteur selon l'une quelconque des revendications 1 à 3, caractérisé en ce que lesdits ensembles forment des cercles concentriques.

6. Transducteur selon l'une quelconque des revendications 1 à 5, caractérisé en ce que lesdits moyens de modulation comportent un redresseur (8a, 8b) qui est connecté sur le secondaire d'un transformateur très haute tension (7) dont le primaire est alimenté par un amplificateur H. F. (6), lui-même alimenté par un oscillateur (5) et en ce que la tension H. F. est modulée par une tension B. F. délivrée par un amplificateur B. F. (10).

## Patentansprüche

1. Elektroakustischer Wandler mit spitz ausgebildeten Endteilen wie Spitzen oder Stacheln, durch die Ionen abgegeben werden, wenn sie auf ein elektrisches Potential gebracht werden, das hinreichend hoch ist, und mit einer Einrichtung zum Modulieren des an die Elemente angelegten Potentials durch eine im Tonfrequenzbereich liegende Wechselspannung oder einer Einrichtung zum Empfangen einer Niederfrequenzspannung, wenn Tonfrequenzwellen an das an den Endteilen erzeugte lonenplasma gegeben wird, dadurch gekennzeichnet, daß die Teile (1a, 1 b) mehrere gerad- oder krummlinig verlaufende längliche Einheiten (2a, 2b) bilden, die Seite an Seite parallel zueinander mit ihren spitz ausgebildeten Enden alle in die gleiche Richtung weisend angeordnet sind sowie wechselweise an Potentiale von entgegengesetztem Vorzeichen gelegt werden.

2. Elektroakustischer Wandler nach Anspruch 1, dadurch gekennzeichnet, daß zwischen zwei aufeinanderfolgende Einheiten (2a, 2b), die an Potentialen entgegengesetzten Vorzeichens liegen, eine Isolierblende (4) eingesetzt ist, die über die spitz ausgebildeten Enden der Einheiten hinausragt.

3. Elektroakustischer Wandler nach Anspruch 2, dadurch gekennzeichnet, daß der Abschnitt der Isolierblende (4), der über die Spitzen hinausragt, die Höhenverlängerung h hat, die von derselben Größenordnung wie der Abstand d zwischen den aufeinanderfolgenden Einheiten ist.

4. Elektroakustischer Wandler nach einem der Ansprüche 1 bis 3, in dem die spitz ausgebildeten Teile Spitzen sind, dadurch gekennzeichnet, daß die Einheiten einen Kamm bilden (2a, 2b, ... 2n).

5. Elektroakustischer Wandler nach einem der vorhergehenden Ansprüche 1 bis 3, dadurch gekennzeichnet, daß die Einheiten konzentrische Kreise bilden.

6. Elektroakustischer Wandler nach einem der vorhergehenden Ansprüche 1 bis 5, dadurch gekennzeichnet, daß die Modulationseinrichtung einen Gleichrichter (8a, 8b) aufweist, der an der Sekundärwicklung eines Transformators sehr hoher Spannung (7) liegt, dessen Primärwicklung von einem Verstärker H. F. (6) gespeist wird, der seinerseits von einem Oszillator (5) gespeist wird, und daß die Hochfrequenzspannung durch eine vom Niederfrequenzverstärker (10) gelieferten Niederfrequenzspannung moduliert wird.

## Claims

1. Electro-acoustic transducer of the type incorporating members with sharp ends, such as sharp points or sharp edges, emitting ions when taken to sufficiently high electrical potentials, and means for modulating the potential applied to said members by an alternative voltage with acoustic frequency or means for receiving a low frequency voltage when acoustic wavers are applied on the ion plasma generated by said ends, characterized in that said members (1 a, 1 b) form a plurality of elongated rectilinear or curved assemblies (2a, 2b), arranged side by side in a parallel direction to each other with their sharp ends all directed to the same side, and alternatively connected to potentials of opposed polarities.

2. Electro-acoustic transducer according to claim 1, characterized in that, between two consecutive assemblies (2a, 2b) connected to potentials of opposed polarities, is inserted an insulating screen (4) projecting beyond the sharp ends of said assemblies.

3. Electro-acoustic transducer according to claim 2, characterized in that the portion of the insulating screen (4) projecting beyond said sharp ends has a length h of the same order of size as the distance d between said consecutive assemblies.

4. Transducer according to anyone of claims 1 to 3, wherein said sharp members are points, characterized in that each of said assemblies forms a comb (2a, 2b,..., 2n).

5. Transducer according to anyone of claims 1 to 3, characterized in that said assemblies form concentric circles.

6. Transducer according to anyone of claims 1 to 5, characterized in that said modulating means comprises a rectifier (8a, 8b) connected to the secondary winding of a very high voltage transformer (7), whose primary winding is supplied by a HF amplifier (6), itself supplied by an oscillator (5) and in that the HF voltage is modulated by a LF voltage supplied by a LF amplifier (10).
